# EUROPÄISCHE PATENTSCHRIFT

(11) **EP 0 589 320 B1**
(45) Veröffentlichungstag und Bekanntmachung des Hinweises auf die Patenterteilung: **04.12.1996**
(21) Anmeldenummer: 93114673.2
(22) Anmeldetag: 13.09.1993
(51) Int. Cl.: E04F 11/16

(54) **Bausatz zur Sanierung einer abgenutzten Treppenstufe**
Reconstruction kit for a worn stair tread
Ensemble pour la rénovation d'une marche d'escalier usée

(30) Priorität: 12.09.1992 DE 9212336 U
(43) Veröffentlichungstag der Anmeldung: 30.03.1994
(73) Patentinhaber: Ludwig, Ernst, D-86368 Gersthofen (DE)
(72) Erfinder: Ludwig, Ernst, D-86368 Gersthofen (DE)
(74) Vertreter: Charrier, Rolf, Dipl.-Ing.

(56) Entgegenhaltungen:
- DE-A- 3 905 477
- DE-U- 8 815 008
- DE-U- 9 200 795
- FR-A- 613 612

## Beschreibung

Die Erfindung betrifft einen Bausatz zur Sanierung einer abgenutzten Treppenstufe nach dem Oberbegriff des Anspruchs 1.

Ein derartiger Bausatz ist Gegenstand der DE-U-92 00 795 desselben Anmelders. Dieser umfaßt ein Profil mit C-förmigem Querschnitt, welches über die Vorderseite der zu sanierenden Treppenstufe schiebbar ist, diese also in ihrem vorderen, am meisten abgenutzten Bereich umgreift. Dieses Profil weist an verschiedenen Stellen, und zwar im Bereich seines auf der Oberseite der Treppenstufe aufliegenden Schenkels und in seinem vertikalen Bereich Bohrungen auf, durch welche Schrauben zur Befestigung des Profils an der Treppenstufe einschraubbar sind. Nach der Montage des Profils wird eine Trittplatte auf die Oberseite der zu sanierenden Treppenstufe gelegt und hierauf beispielsweise über eine Klebeverbindung befestigt. Diese Trittplatte weist an ihrer der Stufenvorderseite zugewandten Seite einen Steg auf, welcher in Eingriff mit einer entsprechenden Nut einer Trittkante zu bringen ist, welche die Vorderseite der zu sanierenden Treppenstufe abdeckt.

Dieser Bausatz weist den Nachteil auf, daß durch den Stoß der Trittplatte an die Trittkante auf der Oberseite der sanierten Treppenstufe eine Fuge entsteht. Diese Fuge ist wegen der verschieden verlaufenden Holzmaserung der beiden aneinander stoßenden Bauteile erstens unschön, zweitens hat sie die Tendenz, schnell und stark zu verschmutzen, insbesondere weil sie sich in dem am stärksten beschrittenen Teil der Stufe befindet. Schließlich hat dieser Stoß im Laufe der Zeit sogar die Tendenz, eine Abstufung zu bilden, da die Verschleißeigenschaften der beiden aneinander stoßenden Bauteile im allgemeinen verschieden sind.

Aus der DE-U-88 15 008 ist ein Bausatz zur Treppensanierung bekannt, bei dem die Trittplatte über die Vorderseite der Treppenstufe übersteht. Die Verblendleiste liegt mit ihrer Oberseite gegen die Unterseite des überstehenden Teils der Trittplatte an und ist mit dieser im Anlagebereich über eine Nut-Federverbindung verbunden.

Es stellt sich die Aufgabe, den Bausatz so weiterzubilden, daß eine einheitliche, verschmutzungs- und verschleißunempfindliche Stufenoberseite gewährleistet ist.

Gelöst wird diese Aufgabe durch die kennzeichnenden Merkmale des Anspruchs 1. Vorteilhafte Ausgestaltungen sind den Unteransprüchen entnehmbar.

Ausführungsbeispiele der Erfindung werden nachfolgend anhand der Zeichnung näher erläutert. Es zeigen:
- **Fig. 1**: eine perspektivische Darstellung der beiden äußerlich sichtbaren Teile des Bausatzes und
- **Fig. 2**: eine mit dem Bausatz renovierte Treppenstufe im Schnitt.

Der Bausatz besteht im wesentlichen aus einer Verblendleiste 2, einer Trittplatte 4, einem C-förmigen Profil 14 und der neuen Stellstufe 23. Die Verblendleiste 2 weist an ihrer Oberseite 6 einen längsverlaufenden Steg 7 auf. Die Trittplatte 4 ist an ihrer Unterseite 8 im Bereich der Längsseiten 9, 11 mit Nuten 10, 12 versehen, welche parallel zu diesen Längsseiten 9, 11 verlaufen und deren Abstand zu diesen Längsseiten 9, 11 etwa dem Abstand des Stegs 7 zur oberen Vorderkante der Verblendleiste 2 entspricht.

Das Profil 14 weist einen oberen horizontal verlaufenden Schenkel 15 und parallel dazu einen unteren Schenkel 17 auf, die durch einen vertikalen Mittelschenkel miteinander verbunden sind. Der Abstand zwischen den Schenkeln 15, 17 entspricht der Dicke der alten Treppenstufe 1. Der untere Schenkel 17 ist kürzer als der obere Schenkel 15. Innenseitig schließt sich an den unteren Schenkel 17 eine vertikale Verlängerung 26 an. Der obere Schenkel 15 sowie die Verlängerung 27 weisen versenkte Bohrungen auf. Die Länge des Schenkels 17 entspricht dem Abstand zwischen der Vorderkante 3 der Treppenstufe 1 und der alten Stellstufe 24.

Die Verblendleiste 2 und das Profil 14 bilden eine vormontierte Baueinheit, bei welcher die Verblendleiste 2 mit dem vertikalen Schenkel des Profils 14 verbunden ist. Diese Verbindung erfolgt durch Schrauben, die von der Innenseite des vertikalen Schenkels des Profils 14 in die Verblendleiste 2 eingeschraubt sind. Es ist weiterhin möglich, daß die Trittplatte 4 und die Verblendleiste 2 eine vormontierte Baueinheit bilden.

Zur Montage des Bausatzes wird wie folgt vorgegangen:

Das Profil 14 wird über die alte Treppenstufe 1 geschoben, wobei der Schenkel 15 auf die Oberseite 5 der Treppenstufe 1 zur Anlage kommt. Weiterhin liegt die Verlängerung 26 gegen die alte Stellstufe 24 an. Mittels Senkkopfschrauben 13, 28 wird der obere Schenkel 15 mit der Oberseite 5 der Treppenstufe 1 und die Verlängerung 26 mit der alten Stellstufe 24 verschraubt. Hohlräume 22 zwischen der Oberseite 5 und der Vorderseite 3 einerseits und dem oberen Schenkel 15 und dem vertikalen Schenkel des Profils 14 werden mit Montageschaum 21 ausgefüllt. Auf den Bereich der Oberseite 5 der Treppenstufe 1, der vom oberen Schenkel 15 nicht abgedeckt ist, wird ein Füllmaterial 18 aufgebracht, wobei es sich bevorzugt um eine Korkplatte handelt, welche mit der Oberseite 5 der Treppenstufe 1 verklebt wird. Das Gleiche gilt für denjenigen Teil der alten Stellstufe 24, der von der Verlängerung 26 des Profils 14 nicht abgedeckt ist.

Sind diese Montagearbeiten durchgeführt, dann ergibt sich eine ebene Oberseite der Treppenstufe, bestehend aus dem Schenkel 15 und dem Füllmaterial 18 sowie den versenkten Schrauben 13. Entsprechendes gilt für die alte Stellstufe 24, die von der Verlängerung 26 und dem dortigen Füllmaterial abgedeckt ist.

Als nächstes wird auf diese Oberseite die Trittplatte 4 aufgelegt und mit der aus Schenkel 15 und Füllmaterial 18 bestehenden Oberseite verbunden. Dieses Verbinden erfolgt bevorzugt durch Verleimen. Die Nut 10 der Trittplatte 4 verläuft im Abstand vor dem vertikalen Schenkel des Profils 14, wobei der Steg 7 mit der Nut 10 in Eingriff kommt. Die Oberseite 6 wird hierbei mit dem überstehenden Teil der Unterseite 8 der Trittplatte 4 verleimt.

Anschließend wird die neue Stellstufe 23 eingesetzt, die mit ihrer Oberkante 25 zur Anlage an den unteren Schenkel 17 des Profils 14 kommt. Die nicht dargestellte Unterkante der neuen Stellstufe 23 liegt auf der Trittplatte 4 der darunterliegenden Treppenstufe auf. Der Abstand zwischen der Oberkante 25 und der Unterkante der neuen Stellstufe ist bevorzugt so gewählt, daß die neue Stellstufe zwischen dem Schenkel 17 und der darunter liegenden Trittplatte 4 eingeklemmt wird.

Die Verblendleiste 2 und die Trittplatte 4 bestehen bevorzugt aus Holz. Bei dem Profil 14 handelt es sich bevorzugt um ein Metallprofil. Die neue Stellstufe 23 kann ebenfalls aus Holz bestehen.

Ist die Trittplatte 4 an ihrer Oberseite im Bereich der Längsseite 9 abgenutzt, dann wird die Verbindung zwischen dem Schenkel 15 und dem Füllmaterial 18 sowie die Verbindung zur Verblendleiste 2 gelöst und die über der Trittplatte 4 vertikal verlaufende neue Stellstufe 23 entfernt und die Trittplatte 4 um 180° gedreht, so daß nunmehr die Längsseite 11 bei der Treppenstufe vorne zu liegen kommt und der Steg 7 nunmehr in die Nut 12 eingreift.

## Patentansprüche

1. Bausatz zur Sanierung abgenutzter Treppenstufen (1) mit einem im wesentlichen C-förmigen Profil (14), das über die Vorderseite (3) der Treppenstufe (1) schiebbar ist und diese umschließt, mit einer Verblendleiste (2), die längs der Vorderseite (3) der Treppenstufe (1) verläuft und mit einer Trittplatte (4), die auf der Oberseite der Treppenstufe (1) zu liegen kommt und mit dieser verbunden ist, **dadurch gekennzeichnet**, daß die Trittplatte (4) über die Vorderseite (3) übersteht, die Verblendleiste (2) mit ihrer Oberseite (6) gegen den überstehenden Teil der Unterseite (8) der Trittplatte (4) anliegt, im Anlagebereich die Verblendleiste (2) mit der Trittplatte (4) verbindbar ist und die Verblendleiste (2) und das Profil (14) eine vormontierte Baueinheit bilden, bei der die Verblendleiste (2) von der Innenseite des Profils (14) mit dem vertikalen Schenkel des Profils (14) verschraubt ist.

2. Bausatz nach Anspruch 1, **dadurch gekennzeichnet**, daß die Verblendleiste (2) mit der Trittplatte (4) über eine Nut-Federverbindung verbindbar ist.

3. Bausatz nach Anspruch 2, **dadurch gekennzeichnet**, daß die Verblendleiste (2) an ihrer Oberseite (6) einen Steg (7) und die Trittplatte (4) im überstehenden Teil eine Nut (10) aufweist, in die der Steg (7) eingreift.

4. Bausatz nach Anspruch 3, **dadurch gekennzeichnet**, daß die Trittplatte (4) zwei Nuten (10, 12) aufweist, die zu den benachbarten Längsseiten (9, 11) der Trittplatte (4) gleiche Abstände aufweisen.

5. Bausatz nach Anspruch 3 oder 4, **dadurch gekennzeichnet**, daß die Unterseite (8) der Trittplatte (4) bis auf die mindestens eine Nut (10) eben ausgebildet ist und der Steg (7) über die Oberseite (5) der Treppenstufe (1) übersteht.

6. Bausatz nach einem der Ansprüche 1 bis 5, **dadurch gekennzeichnet**, daß die Trittplatte (4) und die Verblendleiste (2) eine vormontierte Baueinheit bilden.

7. Bausatz nach einem der Ansprüche 1 bis 6, **dadurch gekennzeichnet**, daß die neue Stellstufe (23) zwischen dem unteren Schenkel (17) des Profils (14) und der darunter angeordneten Trittplatte (4) festgeklemmbar ist.

## Claims

1. A kit for the reconstruction of worn stair treads (1), having an
essentially C-shaped profile (14) which may be slid over the front face (3) of the tread (1) and surrounds it, having a facing-strip (2) which runs along the front face (3) of the tread (1), and having a tread plate (4) which comes to lie on the upper face of the tread (1) and is connected to it, **characterized in that** the tread-plate (4) ovrhangs the front face (3), the facing-strip (2) rests by its upper face (6) against the overhanging part of the underside (8) of the tread-plate (4), the facing-strip (2) may be connected to the tread-plate (4) where they touch and the facing-strip (2) and the profil (14) form a premounted structural unit in which the facing-strip (2) is screwed from the inside of the profile (14) to the vertical leg of the profile (14).

2. A kit as in Claim 1, **characterized in that**
the facing-strip (2) may be connected to the tread-plate (4) via a tongue-and-groove connection.

3. A kit as in Claim 2, **characterized in that**
the facing-strip (2) exhibits on its upper face (6) a web (7) and the tread-plate (4) in its overhanging part exhibits a groove (10) in which the web (7) engages.

4. A kit as in Claim 3, **characterized in that**
the tread-plate (4) exhibits two grooves (10, 12) which exhibit equal distances from the adjacent long sides (9, 11) of the tread-plate (4).

5. A kit as in Claim 3 or 4, **characterized in that**
the underside (8) of the tread-plate (4) is made plane up to at least the one groove (10) and the web (7) stands up above the upper face (5) of the tread (1).

6. A kit as in one of the Claims 1 to 5, **characterized in that**
the tread-plate (4) and the facing-strip (2) form a premounted structural unit.

7. A kit as in one of the Claims 1 to 6, **characterized in that**
the new riser (23) may be clamped firmly between the bottom leg (17) of the profile (14) and the tread-plate (4) arranged below it.

## Revendications

1. Module prêt à monter pour la rénovation de marches d'escalier usées (1) comportant un profilé (14) sensiblement en forme de C lequel est emmanchable sur la contremarche (3) de la marche (1) et qui l'entoure, ainsi qu'un bandeau de parement (2) qui s'étend le long de la contremarche (3) de la marche (1) et une plaque marchepied (4) qui vient s'appliquer sur la face supérieure de la dite marche (1) et est relié à cette dernière, caractérisé en ce que la plaque marchepied (4) déborde de la contremarche (3), que le bandeau de parement (2) s'applique par sa face supérieure (6) contre la partie débordante de la face inférieure (8) de la plaque marchepied (4), que le bandeau de parement (2) est assemblable à la plaque marchepied (4) dans sa zone d'application et que ledit bandeau (2) et le profilé (14) constituent un module de construction monté d'avance dans lequel le bandeau (2) est boulonné, à partir de la face intérieure du profilé (14), sur l'aile verticale de ce profilé (14).

2. Module prêt à monter selon la revendication 1, caractérisé en ce que le bandeau de parement (2) est assemblable à la plaque marchepied (4) au moyen d'un assemblage par rainure et ressort.

3. Module prêt à monter selon la revendication 2, caractérisé en ce que le bandeau de parement (2) présente sur sa face supérieure (6) une traverse (7) et la plaque marchepied (4) présente dans sa partie débordante une rainure (10) dans laquelle pénètre la traverse (7).

4. Module prêt à monter selon la revendication (3), caractérisé en ce que la plaque marchepied (4) présente deux rainures (10, 12) qui sont situées à des distances égales des faces longitudinales avoisinantes (9, 11) de la plaque marchepied.

5. Module prêt à monter selon les revendications 3 ou 4, caractérisé en ce que la face inférieure (8) de la plaque marchepied (4) est plane à l'exception d'au moins une rainure (10), et que la traverse (7) déborde de la face supérieure (5) de la marche (1).

6. Module prêt à monter selon l'une des revendications 1 à 5, caractérisé en ce que la plaque marchepied et le bandeau de parement constituant un module de construction monté d'avance.

7. Module prêt à monter selon l'une des revendications 1 à 6, caractérisé en ce que la nouvelle marche à mettre en place (23) peut être serrée de manière fixe entre la branche inférieure (17) du profilé (14) et la plaque marchepied (4) disposée dessous.
